# EUROPÄISCHE PATENTSCHRIFT

(11) **EP 0 128 860 B1**
(45) Veröffentlichungstag und Bekanntmachung des Hinweises auf die Patenterteilung: **01.02.1989**
(21) Anmeldenummer: 84810169.7
(22) Anmeldetag: 06.04.1984
(51) Int. Cl.: A41D 1/00, A41H 3/00, A41B 1/00

(54) **Oberkörperbekleidungsstück, Verfahren zur Herstellung eines Oberkörperbekleidungsstückes, geschnittene Stoffteile für ein Oberkörperbekleidungsstück und Schablone zum Zuschneiden eines Oberkörperbekleidungsstückes**
Garment for the upper part of the body, process for manufacturing such a garment, cut pieces of cloth for this garment and pattern to cut such a garment
Vêtement couvrant la partie supérieure du corps, procédé de fabrication d'un tel vêtement, morceaux d'étoffe découpés pour ce vêtement et patron pour couper un tel vêtement

(30) Priorität: 27.04.1983 CH 2258/83
(43) Veröffentlichungstag der Anmeldung: 19.12.1984
(73) Patentinhaber: Almopa Anstalt, FL-9492 Eschen (LI)
(72) Erfinder: Sulser, Henry, CH-9476 Weite (CH)
(74) Vertreter: Nikolaiski, Eckhard Siegfried, Dr.

(56) Entgegenhaltungen:
- FR-A- 2 190 382
- FR-A- 2 425 814
- GB-A- 1 281 848
- US-A- 1 360 715
- US-A- 2 441 909
- US-A- 2 606 323
- US-A- 2 798 225

## Beschreibung

Die Erfindung betrifft ein Oberkörperbekleidungsstück mit Vorderteil, Rückenteil und AermeIn, ein Verfahren zur Herstellung eines solchen Kleidungsstückes sowie geschnittene Stoffteile für ein solches Oberkörperbekleidungsstück.

Die bekannten Oberkörperbekleidungsstücke bestehen aus mehreren Teilen und erfordern bei ihrer Herstellung zum Beispiel mehr als neun Arbeitsgänge, ohne zum Beispiel die Anbringung von Taillenweiten (z. B. CH-PS 533 428). Für eine rationale Fertigung benötigen die bekannten als Oberhemden vorliegenden Oberkörperbekleidungsstücke vor allem zweiseitige Schliessnähte verbunden mit unteren Aermelschliessnähten, was bereits zwei Arbeitsgänge vom Aermelansatz zum Stockende erfordert. So sind zum Beispiel für die eine Ausführungsform des vorgenannten Standes der Technik vier Zuschnitteile erforderlich, die zum Vernähen bereits neun Arbeitsgänge erfordern. Zusammen mit Aermelschlitzpartien kommt man daher auf sechs Teile und elf Arbeitsgänge. Dies führt nicht nur zu einer erheblichen Anzahl von Zuschnitten und daher zu einem entsprechend hohen Stoffverbrauch, sondern das Oberhemd weist auch eine entsprechend hohe Anzahl von Nähten auf. Die jeweiligen Zuschnitte und damit Formen des bekannten Oberhemdes sind jedoch nicht für alle Gewebearten verwendbar. Vielmehr ist es schwierig, mit einem Zuschnitt aus elastischem Gewebe in anderen Gewebearten mit den erforderlichen Weiten eine gut sitzende Passform zu erreichen.

Bei dem ebenfalls aus der bereits genannten CH-PS 533 428 bekannten Oberhemd aus zwei Teilen liegen ein einstückiges Vorderteil und ein Schulterteil vor, an das nahtlos das Rückenteil und die Aermel angeschnitten und daher mit dem Schulterteil nahtlos verbunden sind. Hierdurch soll eine geschlossene Schlinge aus der Naht der Aermel am oberen Ende im Bereich der Achseln vermieden werden. Jedoch ist ein derartig hergestelltes Oberhemd nur mit elastischem Hemdenstoff möglich, da andernfalls die für einen guten Sitz notwendige Anpassung an die Körperform nicht erreichbar ist. Das aus den vorgenannten Teilen bestehende Hemd hat jedoch keine Schliessmöglichkeit. Es muss daher nach Aufschneiden mit zwei weiteren Teilen versehen werden. Für die Herstellung sind überdies trotz der nur zwei Teile sechs Arbeitsgänge erforderlich, nämlich jeweils ein Vernähen links und rechts von Vorderteil und Aermel, jeweils ein Vernähen links und rechts von Rückenteil und Vorderteil und jeweils ein Vernähen links und rechts zum Schliessen der Aermel. Hinzu kommen noch die Griffzeiten.

Ein derartiges Hemd und dessen Herstellungsweise werden daher nicht allen Wünschen des Trägers wie auch des Herstellers gerecht.

Es ist daher die Aufgabe der vorliegenden Erfindung, ein Oberkörperbekleidungsstück der eingangs genannten Art, ein Verfahren zur Herstellung eines solchen Kleidungsstückes sowie geschnittene Stoffteile für ein solches Kleidunsstück zu schaffen, mit denen das Oberkörperbekleidungsstück mit einer minimalen Anzahl von Teilen und Nähten unabhängig von der Stoffart herstellbar und verwendbar ist und über Oberhemden hinaus für viele Kleidungsarten Anwendung finden soll.

Zur Lösung dieser Aufgabe weist das Oberkörperbekleidungsstück der eingangs genannten Art ein Oberteil auf, das die beiden Aermel, Oberarmweitenpartien sowie eine Rückenteilpartie umfasst, und besitzt ein Unterteil, das die untere Rückeneilpartie und mindestens ein Vorderteil umfasst, und weist eine einzige Schliessnaht auf, die durchgehend von dem einen Aermelkriöchelteil über den Rückenteil zum anderen Aermelknöchelteil verläuft.

Durch die einzige Schliessnaht und die Schliessnahtführung nach der Erfindung werden die sonst für jedes Oberkörperbekleidungsstück notwendigen Seitennähte überflüssig. Es können daher nicht nur neue Fertigungsmethoden erreicht werden, sondern das Oberkörperbekleiddungsstück kann in vorteilhafter Weise aus zwei Teilen bestehen. Unabhängig von der Stoffart kann jedes Oberkörperbekleidungsstück hergestellt werden. Es lässt sich mit dem Oberkörperbekleidungsstück nach der Erfindung vor allem ein dem Körperbau besser angepasster Tragkomfort erreichen.

Vorteilhafte Ausführungsformen des Kleidungsstückes nach der Erfindung können mit den Merkmalen der Ansprüche 2 bis 8 erreicht werden.

Mit der neuen Schliessnahtführung bei dem Oberkörperbekleidungsstück nach der Erfindung kann dasselbe aus einem Oberteil und einem Unterteil bestehen. Der Oberteil umfasst dabei vorzugsweise die beiden Aermel, die Oberarmweitenpartien sowie obere Vorderteil- und Rückenteilpartien. Die beiden Aermel, die Oberarmweitenpartien sowie die oberen Vorderteil- und Rückenteilpartien sind vorzugsweise nahtlos miteinander verbunden und bestehen daher aus einem Stück. Das Unterteil besitzt vorzugsweise die untere Rückenteilpartie und die Vorderteile, die vorzugsweise ebenfalls nahtlos miteinander verbunden sind, so dass auch der Unterteil vorzugsweise aus einem Stück besteht. Vorzugsweise sind beim Oberteil von den Oberarmweitenpartien aus in die Vorderteil- und Rückenteilpartien die oberen und unteren Teile der Aermel einkonstruiert, wodurch eine neue Schnittlinienführung entsteht und dadurch die neue Schliessnaht nur einen einzigen Arbeitsgang benötigt. Durch diese Schliessnahtführung wird von den bisher bekannten Fertigungsverfahren abgewichen.

Durch das Kleidungsstück nach der Erfindung sind das Oberteil und das Unterteil desselben vorzugsweise nur durch drei Nähte miteinander verbunden, d. h. durch zwei Verbundnähte und die einzige Schliessnaht.

Das Oberkörperbekleidungsstück nach der Erfindung verlangt eine neue Konstruktion, bei der vorzugsweise aus zwei Teilen eine elegante Passform entsteht, wobei in vorteilhafter Weise Schweifungen des Zuschnitts der Körperform angepasst sind. Das vorzugsweise einstückig ausgebildete Unterteil besitzt dann ganz genau angepasste Gegenschweifungen, die mit den Schweifungen des Oberteils durch Nähte verbunden werden.

Das Oberteil kann beidseitig von einem Halsausschnitt ausgehend an der an das Vorderteil stossende Kante kurvenartige Schweifungen bis zu einem Rückenarmloch aufweisen, zu denen im Unterteil entsprechende Gegenschweifungen vorliegen. Die Schweifungen und die Gegenschweifungen entsprechen bzw. enthalten z. B. einen Achselformteil und die Vorderteile des Unterteils weisen z. B. einen Teil des Halsausschnittes auf. Eine Achselformnaht des Kleidungsstückes nach der Erfindung ist vorzugsweise Teil der Verbindungsnaht zwischen dem Oberteil und dem Unterteil und verläuft in abgerundeter Form unter einem der Armkugel entsprechenden Teil des Trägers zur Arm- oder Achselhöhle in ein Armloch des Rückenteils. Jeweils eine Verbundnaht kann entlang der Schweifungen und Gegenschweifungen verlaufen. Die dritte Naht, d. h. die Schliessnaht, verläuft dann die Aermelkanten und die Kante des Rückenteils entlang zwischen Oberteil und Unterteil. In einer Ausführungsform kann das einstückig ausgebildete Unterteil zwischen dem Vorderteil und dem Rückenteil Abnäher besitzen.

Ein Oberkörperbekleidungsstück mit Vorderteil, Rückenteil und Aermeln lässt sich daher erfindungsgemäss herstellen, indem ein Oberteil, das die beiden Aermel, Oberarmweitenpartien und eine obere Rückenteilpartie umfasst, durch eine einzige Schliessnaht mit einem Unterteil verbunden wird, das die untere Rückenteilpartie und Vorderteile umfasst, welche Schliessnaht durchgehend von dem einen Aermelknöchelteil über die Aermelschliessränder und die Rückenteilränder zum anderen Aermelknöchelteil verläuft.

Vorzugsweise sind dabei die beiden Aermel und die obere Rückenteilpartie an die Oberarmweitenpartie angeschnitten und nahtlos mit derselben verbunden, so dass vorzugsweise ein einstückiger Oberteil vorliegt. In gleicher Weise sind vorzugsweise die Vorderteile an die Rückenteilpartie angeschnitten und nahtlos mit derselben verbunden, so dass vorzugsweise ein einstückiger Unterteil vorliegt. Vorzugsweise wird daher der vorgenannte einstückige Oberteil mit dem ebenfalls vorgenannten einstückigen Unterteil verbunden. Hierzu sind vorzugsweise lediglich drei Nähte, d. h. zwei Verbundnähte und die eine einzige Schliessnaht, und daher auch nur drei Arbeitsgänge erforderlich. Hieraus ergibt sich bereits, dass gemäss der Erfindung das Oberkörperbekleidungsstück einen bemerkenswerten Vorteil im Hinblick auf die Herstellung bringt. Dies wird vorzugsweise dadurch erreicht, dass nur ein Ober- und ein Unterteil, d. h. also zwei Grossteile, zuzuschneiden sind. Vorteilhafte Ausführungsformen des Verfahrens zur Herstellung des Kleidungsstückes können mit den Merkmalen der Ansprüche 10 bis 13 erreicht werden.

In vorteilhafter Weise können das. Oberteil und das Unterteil in einem ersten Arbeitsgang die geschweiften Kanten der Teile entlang vernäht werden, die zwischen der einen Seite eines Halsausschnittes einen Achselformteil und ein RücKenarmloch entlang bis zu Rückenteilkanten verlaufen. In einem zweiten Arbeitsgang kann dann entsprechend geschweifte und verlaufende Kanten entlang zwischen der anderen Seite des Halbausschnittes und den Rückenteilkanten vernäht werden. In einem dritten Arbeitsgang kann dann das Oberteil mit dem Unterteil mittels der Schliessnaht vernäht werden, welche die einen Aermelkanten, die Rückenteilkanten und die anderen Aermelkanten entlang verläuft.

Vorzugsweise wird im ersten und im zweiten Arbeitsgang jeweils von Halsausschnitt ausgehend im dritten Arbeitsgang von demjenigen Aermel ausgehend vernäht, der an der zuerst hergestellten Naht liegt. Weiterhin können beidseits am Uebergang von Rückenteil zum jeweiligen Vorderteil Abnäher eingebracht werden. Am Halsausschnitt kann ein Kragen und an den Vorderteilen können Verschlüsse angebracht werden und die freien Enden der Aermel können mit Manschetten versehen werden.

Das Oberkörperbekleidungsstück nach der Erfindung kann auf alle Konfektionsbekleidungsstücke, z. B. Damen-, Mädchen-, Herren- und Knabenbekleidung angewendet werden. Es können beliebige Stoffe verwendet werden, z. B. Web- und Wirkstoffe oder Nonwovens, z. B. aus Natur- und Kunstfasern, oder z. B. auch Leder oder Kunstleder. Das Oberkörperbekleidungsstück kann in verschiedenen Formen vorliegen, z. B. als Oberhemd, Bluse, Pyjama, Trainer, Sportbekleidung, z. B. Skijacke, oder Jeansjacke oder Regenbekleidung oder auch Berufsbekleidung. Insbesondere bei Regenbekleidung ist die geringe Anzahl von Nähten von Vorteil.

Gemäss der Erfindung kann bei entsprechender Arbeitsplatzgestaltung vom Zuschnitt bis zur Endfertigung eine erhebliche Arbeitszeitersparnis erreicht werden. So sind vorzugsweise nur die drei Arbeitsgänge notwendig, die je nach Arbeitsplatzgestaltung z. B. jeweils etwa 1,5 min, d. h. zusammen 4,5 min, betragen können. Berücksichtigt man z. B. zu diesen drei Arbeitsgängen noch drei Griffzeiten zu je 1 min, d. h. total 3 min, so kommt man vorzugsweise auf eine Gesamtfertigungszeit des Kleidungsstückes von 7,5 min. Da durch die Erfindung auch die übrigen Fertigungsgänge verkürzt werden können, kann die Gesamtfertigungszeit erheblich herabgesetzt werden. Bei entsprechender Einrichtung und Platzgestaltung können bis zu 10 min in der gesamten Fertigung pro Oberkörperbekleidungsstück eingespart werden. Dies zeigt klar den Vorteil der vorliegenden Erfindung gegenüber bekannten Fertigungsmethoden für Oberkörperbekleidungsstücke.

In vorteilhafter Weise wird nach der Erfindung weiterhin ein geschnittener Stoffteil zur Ausführung des Verfahrens nach der Erfindung geschaffen, der als Oberteil die Aermel, Oberarmweitenpartien und eine obere Rückteilpartie umfasst. Vorzugsweise sind bei dem geschnittenen Stoffteil nach der Erfindung die Aermel und die obere Rückenteilpartie an die Oberarmweitenpartien angeschnitten und nahtlos miteinander verbunden, so dass der Oberteil aus einem Stück besteht. Weitere bevorzugte Ausführungsformen des Stoffteils können mit den Merkmalen der Ansprüche 14 bis 17 erreicht werden. Der Oberteil besitzt vorzugsweise an seiner einen längeren Seite einen Ausschnitt, der beidseitig von einem Halsausschnitt ausgehend kurvenartig geschweifte Kanten aufweist. Die Kanten verlaufen vorzugsweise einen Achselteil und ein Rückenarmloch entlang bis zu den jeweiligen Aermelkanten. Die andere längere Seite des Oberteils einschliesslich der Aermel kann bei dem geschnittenen Stoffteil eine ausschnittfreie Kante besitzen. Vorzugsweise sind die Kanten des Oberteils mit den angeschnittenen Aermeln zum Anlegen und Vernähen mit entsprechend ausgebildeten Kanten der anderen Teile des Kleidungsstückes ausgebildet.

Ein als Unterteil dienender geschnittener Stoffteil zur Ausführung des Verfahrens nach der Erfindung umfasst erfindungsgemäss eine untere Rückenteilpartie mit Vorderteilen. Vorzugsweise sind die Vorderteile an die untere Rückenteilpartie angeschnitten und bestehen mit derselben nahtlos aus einem Stück, so dass ein einstückiger Unterteil geschaffen werden kann. Vorteilhafte Ausführungsformen können mit den Merkmalen der Ansprüche 19 bis 22 erreicht werden. In vorteilhafter Weise kann dieser geschnittene Stoffteil als Unterteil mit dem anderen vorerwähnten geschnittenen Stoffteil nach der Erfindung, der als Oberteil dient, verbunden werden. In vorteilhafter Weise liegt bei dem als Unterteil dienenden geschnittenen Stoffteil z. B. an der mit den anderen Teilen des Kleidungsstückes zu verbindenden Seite jedes Vorderteils ein Ausschnitt vor, der von einem Halsteilausschnitt ausgehend eine kurvenartig geschweifte Kante aufweist. Diese Kante verläuft einen Achselformteil und ein Rückenarmloch entlang bis zu einer Rückenteilkante. Die Rückenteilkante liegt vorzugsweise zwischen den Ausschnitten und die Halsteilausschnitte befinden sich vorzugsweise an den äusseren freien Seiten der Vorderteile. Die geschweiften Kanten der Vorderteile und die Rückenteilkante sind vorzugsweise zum Anlegen und Vernähen mit entsprechend ausgebildeten Kanten der anderen Teile des Kleidungsstückes ausgebildet.

In vorteilhafter Weise kann man von einer Schablone zum Zuschneiden eines Oberkörperbekleidungsstückes ausgehen, das Vorderteile, ein Rückenteil und Aermel besitzt. Diese Schablone weist z. B. einen ersten Teil auf, der die Aermel, Oberarmweitenpartien und eine obere Rückenteilpartie eines Oberteils des Kleidungsstückes umfasst. Die Schablone besitzt vorzugsweise einen zweiten Teil, der den Rückenteil und die Vorderteile eines Unterteils des Kleidungstückes umfasst. Die den Aermeln, den Oberarmweitenpartien und der oberen Rückenteilpartie des Oberteils entsprechenden Teile der Schablone einerseits und die der unteren Rückenteilpartie und den Vorderteilen swa Unterteils entsprechen Teile derselben andererseits können aus einem Stück bestehen. Durch eine derartige Schablone kann ein Kleidungsstück erreicht werden, das aus zwei Teilen besteht, die lediglich durch drei Nähte miteinander verbunden sind.

Die Erfindung ist nachstehend anhand der Zeichnung in einem Ausführungsbeispiel näher erläutert, die eine Schablone zum Zuschneiden eines Oberkörperbekleidungsstückes mit Vorderteil, Rückenteil und Aermeln im Grundriss zeigt. Dabei entsprechen die einzelnen Teile der Schablone geschnittenen Stoffteilen.

Es liegen ein dem Oberteil des Oberkörperbekleidungsstückes entsprechender Teil 0 und ein dem Unterteil des Oberbekleidungsstückes entsprechender Teil U vor, die nachfolgend auch mit « Oberteil 0 und « Unterteil U bezeichnet werden.

Der Oberteil 0 und der Unterteil U enthalten die nachfolgend aufgeführten, einzelnen Bereiche und Teile :
Oberteil 0 -
   01 Rückenhalsausschnitt
   02,02a Angeschnittene Vorderteilhalsausschnitte
   03,03a Ins Vorderteil verlegte Achselformen
   04,04a Armkugelrundung
   05,05a Obere Aermelrundung
   06,06a Vordere Armhöhenform
   07,07a Obere und untere Aermelschnittpunkte
   08,08a Untere Aermelrundung
   09,09a Oberarmweite
   010 Armkugelhöhe-Rückenbreite
   011 Obere Rückenteilpartie
   011 a Rückenschliessrand
   017,017a Aermelschliessränder
   018.018a Angeschnittene Aermelpatten
   019.019a Aermelschlitzsäume
   020,020a Untere Aermelschnittkante
Unterteil U
   U2,U2a Halsausschnitt, Vorderteile
   U3,U3a Achselgegenschweifungen
   U4,U4a Gegenschweifung zu Armkugelrundung
   U5,U5a Gegenschweifung zu oberer Aermelrundung
   U6,U6a Vorderer Armhöhlenausschnitt
   U7,U7a Seitenlinienführung
   U8,U8a Untere Aermel-Gegenschweifungen
   U10 Brustpartie
   U11 Untere Rückenteilpartie
   U11a Rückenschliessrand
   U12 Halbe Oberweite
   U13 Ganze Oberweite
   U13a 1/4 Oberweite
   U14 Taillenweite, variabel
   U15,U15a Taillenabnäher
   U16 Hüftweite.

Das Oberteil 0 besteht aus einem Stück und umfasst die Oberarmweitenpartien 09,09a mit dem daran angeschnittenen Aermel 1,1a und der Rückteilpartie 011, so dass die Aermel 1,1a und die Rückenteilpartie 011 mit den Oberarmweitenpartien 09,09a nahtlos verbunden sind. An der einen Längsseite 2 des Oberteils 0 liegt ein Ausschnitt vor, der den Rückenhalsausschnitt 01 und die angeschnittenen Vorderteilhalsausschnitte 02,02a aufweist. An diese schliessen sich beidseitig kurvenartig geschweift die vorstehend tabellarisch aufgeführten Elemente 03 bis 08 bzw. 03a bis 08a an. Die andere Längsseite 3 des Oberteils 0 einschliesslich der unteren Aermelkanten 4,4a, die den Schliessnähten 017 bzw. 017a entsprechen, sind ausschnittfrei ausgebildet.

Die hier verkürzt dargestellten Aermel 1, 1a sind mit den angeschnittenen Aermelpatten 018,018a versehen. Das Unterteil U besteht aus einem Rückenteil 5 und jeweils daran angeschnittenen Vorderteilen 6,6a, so dass das Rückenteil 5 mit den Vorderteilen 6,6a nahtlos ausgebildet ist und mit denselben aus einem Stück besteht. Somit ist das Unterteil U einstückig. An der Seite, an welcher das Unterteil U mit dem Oberteil 0 des Oberkörperbekleidungsstückes zu verbinden ist, besitzt es eine der Rückenschliessnaht U11a entsprechende Kante, an die sich beidseitig einer gedachten Rückenmittellinie RM jeweils die in der vorstehenden Tabelle aufgeführten Teile bzw. Elemente U8 bis U3 bzw. U8a bis U3a als kurvenartige Gegenschweifungen zu den entsprechenden Schweifungen des Oberteils 0 anschliesseri. An die Achselgegenschweifungen U3, U3a schliessen sich beidseitig die Halsausschnittvorderteile U2,U2a entsprechend kurvenartig geschweift an. Durch entsprechende Ausbildung der Schweifungen 03 bis 08 bzw. 03a bis 08a und der entsprechenden Gegenschweifungen U3 bis U8 bzw. U3a bis U8a kann unter genauer Berechnung dieser Schweifungen ein zur Körperform passendes Oberkörperbekleidungsstück aus zwei Teilen gefertigt werden.

U10 zeigt z. B. die Weite der Brustpartie der jeweiligen Vorderteile 6,6a an. Zwischen Vorderteil 6,6a und dem Rückenteil 5 liegen Abnäher U15,U15a vor. Die Vorderteile 6,6a besitzen Uebertritte 7,7a und einen Umbuck 8,8a, an welchem Verschliesseinrichtungen für den Unterteil angebracht werden können. Die Linien FL im Oberteil O und im Unterteil U geben den Fadenlauf der Kette an, wenn z. B. ein Gewebe vorliegt. Dieses ist für die Zuschneiderichtung massgebend und von ausschlaggebender Bedeutung, da der Fadenlauf genau mit der Schnittlinienführung übereinstimmt. Damit können der Fadenlauf, d. h. die Kettenrichtung, und damit auch der Schuss des einstückigen Oberteils O und des einstückigen Unterteils U genau aufeinander abgepasst werden, damit keine einengenden Nähte mit Faltenbildung entstehen können, die sich bei den bisher bekannten Schnitt- und Nahtführungen nicht vermeiden lassen.

Zur Herstellung von geschnittenen Stoffteilen wird bei dem Oberteil 0 entlang der Kanten 017,011a a und 017a sowie an den Kanten 01 bis 08 bzw. 01a bis 08a geschnitten und auch an den Stirnkanten 9,9a der Aermel. Damit ist dann das Oberteil fertig. Beim Unterteil U wird zur Herstellung eines geschnittenen Stoffteils entlang der Kanten geschnitten, die den oben angegebenen Teilen bzw. Elementen U2a bis U8a, U11a und U8 bis U2 entsprechen. Weiterhin wird natürlich an den entsprechenden Kanten entlang des Umbugs und an der nicht dargestellten vierten Kante des Unterteils U geschnitten.

Wenn die vorgenannten Teile der Schablone als geschnittene Stoffteile betrachtet werden, so können der Oberteil 0 und der Unterteil U miteinander wie folgt vernäht werden :

Zunächst wird in einem ersten Arbeitsgang eine Verbundnaht entlang der auch als Ränder zu bezeichnenden Abschnitte 08a bis 03a und U8 bis U3 durch Vernähen hergestellt. Hierzu werden der Schnitt- oder Eckpunkt OSa am Uebergang der unteren Aermelrundung 08a zum Aermelschliessrand des Oberteils 0 gemäss Pfeil A und der Schnitt- oder Eckpunkt USa am Uebergang der unteren Aermelgegenschweifung U8 zum Rückenschliessrand U11a des Unterteils U gemäss Pfeil A, zusammengebracht bzw.- gelegt. Nach Vernähen dieser Kanten fallen die Schnitt- oder Uebergangspunkte OSa, am Oberteil O und US, am Unterteil U gemäss Pfeil C zusammen.

In einem zweiten Arbeitsgang werden der Schnitt- oder Uebergangspunkt OS zwischen Vorderteilhalsausschnitt 02 und Achselform 03 des Oberteils 0 und der Schnitt- oder Uebergangspunkt USa, am Uebergang zwischen Halsausschnittvorderteil U2a und Achselgegenschweifung U3a gemäss Pfeil D zusammengelegt, und dann entlang der Ränder 03 bis 08 und U3a bis U8a durch Vernähen einer Verbundnaht hergestellt. Dabei fallen dann nach dem Anlegen dieser Naht die Schnittpunkte OS₂ am Oberteil 0 und USa₂ am Unterteil U gemäss Pfeilen E und E₁ zusammen.

In einem dritten Arbeitsgang wird dann vom Aermelknöchelteil 10 her entlang der oberen und unteren Aermelschliessränder 017, der Rückenschliessränder 011a.U11a und der oberen und unteren Aermelschliessränder 017a durchgehend bis zum Aermelknöchelteil 10a vernäht. Es liegt dann eine durchgehende Schliessnaht entlang der vorgenannten Ränder vom Aermelknöchelteil 10 über die Rückenteile 011 und U11 bis zum Aermelknöchelteil 10a vor. In Abhängigkeit von z. B. entsprechenden Maschinen kann aber auch der erste Arbeitsgang dadurch begonnen werden, dass man z. B. die Uebergangspunkte OSa₁ und US₁ gemäss Pfeil C zusammenlegt und vom Achselformteil 03a bzw. Achselgegenschweifung U3 beginnend die erste Verbundnaht anlegt.

Mit der Schliessnaht ist dann das Oberkörperbekleidungsstück verschlossen und damit fertiggestellt. Selbstverständlich können, wie bereits erwähnt, am Halsausschnitt O1,O2,O2a,U2,U2a ein Kragen und am Umbuck übliche Verschlüsse, wie Knöpfe bzw. Knopflöcher oder Reissverschlüsse angebracht werden. Ebenso können an den Aermelenden in üblicher Weise Manschetten angebracht werden.

Die in der Zeichnung dargestellte Schablone stellt vorzugsweise eine Grundform des Oberteils und des Unterteils dar. Durch das erfindungsgemäss geschaffene Oberteil und Unterteil kann die Achselformnaht auf Schlüsselbeinhöhe in das Vorderteil verlegt werden. Durch die Schweifungen am Oberteil und am Unterteil kann die Achselformnaht in abgerundeter Form unter die Armkugel des Trägers bis zur Armhöhle und darüberhinaus in das Rückenarmloch verlaufen, das dadurch tief verlegt in die Rückenteilform verlaufen kann. Durch diese Schnittlinienführung ergibt sich das erfindungsgemäss geschaffene Oberteil, das vorzugsweise eine vollständig neu konstruierte Aermelform aufweist und mit dieser ein Ganzes bildet. Hierdurch ergeben sich z. B. für die Aermelabschlüsse, vorzugsweise auf Armknöchelhöhe des Trägers, die erforderlichen Abschlussbreiten und auch die einfache Fertigung nach der Erfindung, da die Aermelabschlüsse vorzugsweise in die Aermelform eingebaut sind und als Abschluss mit oder auch ohne Manschetten vorliegen können. Die z. B. angebrachten Abnehmer besitzen tiefe Oberweite in Taillenform zu hoher Hüftweite. In einfachsten Arbeitsgängen kann die Taillenweite je nach Statur des Trägers enger oder weiter gefertigt werden.

Mit den erfindungsgemäss geschaffenen geschnittenen Stoffteilen bzw. der Schablone ergibt sich z. B. bei der Fertigung eine einfache Schliessnaht in einem Arbeitsgang, der vom Armknöchelteil, über das Rückenteil führt. Mit dieser Schnittlinienführung alleine ist z. B. die Fertigung nach Durchführung der zuvor geschilderten ersten und zweiten Arbeitsgänge in einem dritten einzigen Arbeitsgang möglich.

Vorzugsweise ergeben die drei Nahtpartien ein harmonisches Ganzes und z. B. auch grosse Bewegungsfreiheiten für den Träger des erfindungsgemäss geschaffenen Kleidungsstückes. Es liegen z. B. keine einengenden Verdundnähte an Achsel, Armkugel und Armhöhle vor. Bei den z. B. genauen Gegenschweifungen im Ober- und Unterteil sowie z. B. den Fadenlaufeinteilungen längs, quer und diagonal, die vorzugsweise in beiden Teilen genau aufeinander abgepasst werden, kann eine gute Passform mit bequemen Sitz des Kleidungsstückes erreicht werden. Durch die Schablone nach der Erfindung lässt sich z. B. ein aus zwei Teilen bestehendes Konfektionsstück zuschneiden, wobei im Zuschnitt z. B. das Anpassen von Streifen oder Karos wegfällt, da z. B. die Fadenläufe beim Verbinden von Oberteil und Unterteil genau aufeinander abgepasst sein können. Dadurch ergeben sich viele Ausführungsformen, z. B. mit glattem Rücken, in Kontrastfarben, d. h. das Oberteil weist eine andere Farbe auf als das Unterteil, mit Rücken mit zwei seitlichen Spiegelnähten in Taillenform, die bis zu hoher Höchstweite eingeschnitten sein können, oder dergleichen.

## Patentansprüche

1. Oberkörperbekleidungsstück mit einem Oberteil (0), das die beiden Aermel (1, 1a), Oberarmweitenpartien (09, 09a) sowie eine obere Rückenteilpartie (011) umfasst, und mit einem Unterteil (U), das die untere Rückenteilpartie (U11) und mindestens ein Vorderteil (6, 6a) umfasst, und eine einzige Schliessnaht (017, 011a, U11a, 017a) aufweist, die durchgehend von dem einen Aermelknöchelteil (10) über den Rückenteil (011, U11) zum anderen Aermelknöchelteil (10a) verläuft.

2. Oberkörperbekleidungsstück nach Anspruch 1, bei dem einerseits die beiden Aermel (1, 1a) mit den Oberarmweitenpartien (09, 09a) und der oberen Rückenteilpartie (011) des Oberteils (O), und andererseits die untere Rückenteilpartie (U11) und die Vorderteile (6, 6a) des Unterteils (U) nahtlos miteinander verbunden aus einem Stück bestehen.

3. Oberkörperbekleidungsstück nach Anspruch 1 oder 2, bei dem das Oberteil (0) und das Unterteil (U) durch zwei Verbundnähte und die einzige Schliessnaht (017, 011a, Ulla, 017a) miteinander verbunden sind. -

4. Oberkörperbekleidungsstück nach einem der Ansprüche 1 bis 3, bei dem das Oberteil (O) beidseitig von einem Halsausschnitt (01, 02, 02a) ausgehend an der an die Vorderteile (6, 6a) stossenden Kante kurvenartige Schweifungen (03 bis 08 bzw. 03a bis 08a) bis zu einem Aermelschliessrand (017, 017a) aufweist, zu denen im Unterteil (U) entsprechende Gegenschweifungen (U3 bis U8 bzw. U3a bis U8a) vorliegen.

5. Oberkörperbekleidungsstück nach Anspruch 4, bei dem die Schweifungen (03 bis 08 bzw. 03a bis 08a) und die Gegenschweifungen (U3 bis U8 bzw. U3a bis U8a) einen Achselformteil (03, 03a, U3, U3a) enthalten und die Vorderteile (6, 6a) des Unterteils (U) einen Teil (U2, U2a) des Halsausschnittes (01, 02, 02a, U2, U2a) aufweisen.

6. Oberkörperbekleidungsstück nach einem der Ansprüche 1 bis 5, bei dem eine Achselformnaht entlang des Achselformteils (03, 03a, U3, U3a), die Teil einer Verbundnaht zwischen dem Oberteil (0) und dem Unterteil (U) ist, sich in abgerundeter Form unter den Armhöhlen (06, 06a, U6, U6a) in ein Rückenarmloch des Rückenteils (5) fortsetzt.

7. Oberkörperbekleidungsstück nach einem der Ansprüche 4 bis 6, bei dem jeweils eine Verbundnaht entlang der Schweifungen und Gegenschweifungen und die Schliessnaht von dem einen Aermelknöchelteil (10), die einen Aermelschliessränder (017), die Rückenschliessränder (011a, U11a) des Rückenteils (5) und der Rückenteilpartie (011) entlang zwischen Oberteil (0) und Unterteil (U) sowie die anderen Aermelschliessränder (017a) entlang verlaufen.

8. Oberkörperbekleidungsstück nach einem der Ansprüche 1 bis 7, bei dem das Unterteil (U) zwischen den Vorderteilen (6, 6a) und dem Rückenteil (5) Abnäher (U15, U15a) besitzt.

9. Verfahren zur Herstellung eines Oberkörperbekleidungsstückes mit Vorderteil, Rückenteil und Aermeln, in dem ein Oberteil (O), das die beiden Aermel (1, 1a), Oberarmweitenpartien (09, 09a) und eine obere Rückenteilpartie (011) umfasst, durch eine einzige Schliessnaht (017, 011a, U11a, 017a) mit einem Unterteil (U), das die untere Rückenteilpartie (U11) und Vorderteile (6, 6a) umfasst, verbunden wird, welche Schliessnaht durchgehend von dem einen Aermelknöchelteil (10) über die Aermelschliessränder (017, 017a) und die Rückenteilränder zum anderen Aermelknöchelteil (10a) verläuft.

10. Verfahren nach Anspruch 9, bei dem die Aermel (1, 1a) und die obere Rückenteilpartie (011) an die Oberarmweitenpartien (09, 09a) angeschnitten sind und nahtlos mit denselben verbunden als einstückiger Oberteil (0) vorliegen, und die untere Rückenteilpartie (U11) mit den an derselben angeschnittenen und nahtlos mit derselben verbundenen Vorderteilen (6, 6a) als einstückiger Unterteil (U) vorliegt.

11. Verfahren nach Anspruch 9 oder 10, bei dem das Oberteil (0) mit dem Unterteil (U) mittels zwei Verbundnähten und der einzigen Schliessnaht vernäht wird.

12. Verfahren nach einem der Ansprüche 9 bis 11, bei dem das Oberteil und das Unterteil in einem ersten Arbeitsgang kurvenartig geschweiften Rändern derselben entlang mit einer ersten Verbundnaht vernäht werden, die zwischen einem Halsausschnitt durch den einen Achselformteil und durch das eine Rückenarmloch und dem einen Aermelschliessrand verläuft, in einem zweiten Arbeitsgang entsprechend geschweiften Rändern entlang zwischen dem Halsausschnitt und dem anderen Aermelschliessrand mit einer zweiten Verbundnaht vernäht wird und in einem dritten Arbeitsgang die einen ·Aermelschliessränder, die Rückenteilränder und die anderen Aermelschliessränder entlang mit der Schliessnaht vernäht werden.

13. Verfahren nach Anspruch 12, bei dem im ersten und im zweiten Arbeitsgang jeweils vom Halsausschnitt ausgehend und im dritten Arbeitsgang vom Aermelknöchelteil her vernäht wird.

14. Geschnittener Stoffteil zur Ausführung des Verfahrens nach Anspruch 9, der als Oberteil (0) die Aermel (1, 1a), Oberarmweitenpartien (09, 09a) und eine obere Rückenteilpartie (011) umfasst.

15. Stoffteil nach Anspruch 14, bei dem die Aermel (1, 1a) und die obere Rückenteilpartie (011) an die Oberarmweitenpartien (09, 09a) angeschnitten und nahtlos miteinander verbunden sind.

16. Stoffteil nach Anspruch 14 oder 15, bei dem an der einen Längsseite (2) ein Ausschnitt vorliegt, der beidseitig von einem Halsausschnitt (01, 02, 02a) ausgehend kurvenartig geschweifte Kanten (03-08, 03a-08a) aufweist, die als Achselformen (03, 03a), Armkugelrundungen (04, 04a), oberen Aermelrundungen (05, 05a), Armhöhlenformen (06, 06a) und weiteren Aermelrundungen (08, 08a) entsprechend bis zu den jeweiligen Aermelschliessrändern (017, 017a) verlaufen.

17. Stoffteil nach Anspruch 16, bei dem die andere Längsseite (3) des Oberteils (O) einschliesslich der Aermel (1, 1a) eine ausschnittfreie Kante besitzt.

18. Geschnittener Stoffteil zur Ausführung des Verfahrens nach Anspruch 9, der als Unterteil (U) eine untere Rückenteilpartie (U11) mit Vorderteilen (6, 6a) umfasst.

19. Stoffteil nach Anspruch 18, bei dem die Vorderteile (6, 6a) an die untere Rückenteilpartie (U11) angeschnitten sind und mit derselben nahtlos verbunden aus einem Stück bestehen.

20. Stoffteil nach Anspruch 18 oder 19, bei dem an der mit anderen Kleidungsteilen zu verbindenden Seite jedes Vorderteils (6, 6a) ein Ausschnitt vorliegt, der von einem Halsteilausschnitt (U2, U2a) ausgehend kurvenartig geschweifte Kanten (U3-U8, U3a-U8a) aufweist, die als Achselformen (U3, U3a), Armkugelrundungen (U4, U4a), obere Aermelrundungen (U5, U5a), vordere Armhöhlenausschnitte (U6, U6a) und untere Aermelrundungen (U8, U8a) bis zu einem Rückenschliessrand (U11a) verlaufen.

21. Stoffteil nach Anspruch 20, bei dem die untere Rückenteilpartie zwischen den Ausschnitten vorliegt und die Halsteilausschnitte (U2, U2a) an die äusseren freien Seiten der Vorderteile (6, 6a) grenzen.

22. Stoffteil nach Anspruch 20 oder 21, bei dem die geschweiften Kanten (U3-U8, U3a-U8a) der Vorderteile (6, 6a) und der Rückenteilschliessrand (U11a) zum Anlegen und Vernähen mit entsprechend ausgebildeten Kanten anderer Teile des Kleidungsstückes ausgebildet sind.

## Claims

1. Garment for the upper part of the body, composed of an upper part (O) comprising the two sleeves (1, 1a), the wide parts of the upper arm (09, 09a) and an upper back part (011) and of a lower part (U) comprising the lower back part (U11) and at least one front part (6, 6a), and a single closing seam (017, 011a, U11a, 017a) extending continuously from one wrist part (10) along the back part (011, U11) to the other wrist part (10a).

2. Garment for the upper part of the body according to claim 1, in which the two sleeves (1, 1a), the wide parts of the upper arms (09, 09a) and the upper back part (011) of the upper part (0) together form one single, seamless piece and the lower back part (U11) and the front parts (6, 6a) of the lower part (U) form another single, seamless piece.

3. Garment for the upper part of the body according to claim 1 or 2 in which the upper part (0) and the lower part (U) are joined together by two connecting seams and a single closing seam (017, 011a, Ulla, 017a).

4. Garment for the upper part of the body according to one of the claims 1 to 3 in which, starting on each side of a neck opening (01, 02, 02a), the upper part (0) has scallop-like curved edges (03 to 08 and 03a to 08a) abutting against the front parts (6, 6a) and extending to one sleeve closing edge (017, 017a), which curved edges have counterpart curved edges (U3 to U8 and U3a to U8a) in the lower part (U).

5. Garment for the upper part of the body according to claim 4, in which the scalloped parts (03 to 08 and 03a to 08a) and their counterparts (U3 to U8 and U3a to U8a) contain a shoulder forming part (03, 03a, U3, U3a) and the front parts (6, 6a) of the lower part (U) contain part (U2, U2a) of the neck opening (01, O2, 02a, U2, U2a).

6. Garment for the upper part of the body according to one of the claims 1 to 5 in which a shoulder forming seam extending along the shoulder forming part (03, 03a, U3, U3a) and forming part of a connecting seam between the upper part (0) and the lower part (U) continues in a rounded form under the armpits (06, 06a, U6, U6a) into the back of an armhole in the back part (5).

7. Garment for the upper part of the body according to one of the claims 4 to 6 in which a connecting seam extends along the scallops and counter-scallops and the closing seam extends from the wrist part (10) of one sleeve along the closing edges (017) of that sleeve, the edges of the back closing seam (011 a, U11a) of the back part (5) and along the back part (011) between the upper part (0) and the lower part (U) and along the closing seam edges (017a) of the other sleeve.

8. Garment for the upper part of the body according to one of the claims 1 to 7 in which the lower part (U) has darts (U15, U15a) between the front parts (6, 6a) and the back part (5).

9. Process for the manufacture of a garment for the upper part of the body, composed of front part, back part and sleeves, in which an upper part (0) comprising the two sleeves (1, 1a), the wide parts of the upper arms (09, 09a) and an upper back part (011) is connected by a single closing seam (017, 011a, U11a, U17a) to a lower part (U) comprising the lower back part (U11) and front parts (6, 6a), which closing seam extends continuously from the wrist part (10) of one sleeve along the sleeve closing edges (017, 017a) and the edges of the back part to the wrist part (10a) of the other sleeve.

10. Process according to claim 9 in which the sleeves (1,1 a) and the upper back parts (011) are cut in one piece with the wide parts of the upper arms (09, 09a) to form a single, seamless upper part (0) and the lower back part (U11) is cut in one piece with the front parts (6, 6a) to form a single, seamless lower part (U).

11. Process according to claim 9 or 10 in which the upper part (0) is connected to the lower part (U) by two connecting seams and the single closing seam.

12. Process according to one of the claims 9 to 11 in which in a first manufacturing step, the upper part and the lower part are joined together by a first connecting seam along the scalloped edges of said upper and lower part, said seam extending from a neck opening through one shoulder forming part and the back of one armhole and the closing edge of one sleeve, and in a second manufacturing step the parts are joined together by a second connecting seam along similarly scalloped edges between the neck opening and the other sleeve closing edge while in a third manufacturing step the closing seam is formed along the closing edges of one sleeve, the edges of the back part and the closing edges of the other sleeve.

13. Process according to claim 12 in which in the first and second manufacturing step the seams are sewn starting from the neck opening and in the third step they are sewn from the wrist parts of the sleeves.

14. Cut piece of material for carrying out the process according to claim 9, comprising, as upper part (O), the sleeves (1, 1a), the wide parts (09, 09a) of the upper arms and an upper back part (011).

15. Piece of material according to claim 14, in which the sleeves (1, 1a) and the upper back part (011) are cut in one piece with the wide upper arm parts (09, 09a) to form a seamless connection with them.

16. Piece of material according to claim 14 or 15 in which a cut-out portion is formed on one long side (2), which portion, extending from each side of a neck opening (01, 02, 02a), takes the form of scallop-type curved edges (03-08, 03a-08a) corresponding to the shoulder parts (03, 03a), the parts covering the shoulder joint (04, 04a), the upper rounded part of the sleeve (05, 05a), the armpits (06, 06a) and other curved parts of the sleeve (08, 08a) to end in the sleeve closing edges (017, 0₁₇a).

17. Piece of material according to claim 16, in which the other long side (3) of the upper part (0) including the sleeves (1, 1a) has a solid edge free from cut-out portions.

18. Cut piece of material for carrying out the process according to claim 9, comprising, as lower part (U), a lower back part (U11) with front parts (6, 6a).

19. Piece of material according to claim 18, in which the front parts (6, 6a) are made in one piece with the lower back part (U11) to form a single, seamless piece with this part.

20. Piece of material according to claim 18 or 19, in which each front part (6, 6a) has a cut-out portion on the side which is to be connected to other parts of the garment, which cut-out portion has edges extending in a scallop-like curve (U3-U8, U3a, U8a) from a neck opening (U2, U2a), which curved portions comprise shoulder forming parts (U3, U3a), parts covering the shoulder joint (U4, U4a), the upper rounded parts of the sleeve (U5, U5a), the front portions of the armpits (U6, U6a) and other rounded sleeve portions (U8, U8a) to end in the edge of a back closing seam (U11 a).

21. Piece of material according to claim 20, in which the lower back part is situated between the cut-out portions while the parts containing the neck openings (U2, U2a) border on the outer, free sides of the front parts (6, 6a).

22. Piece of material according to claim 20 or 21, in which the curved edges (U3-U8, U3a-U8a) of the front parts (6, 6a) and the edge of the closing seam for the back (U11a) are designed to be placed against and sewn together with correspondingly formed edges of other parts of the garment.

## Revendications

1. Pièce de vêtement pour le haut du corps comportant une pièce supérieure (0) qui comprend les deux manches (1, 1a), des parties larges du haut des manches (09, 09a) ainsi qu'une partie supérieure du dos (011), et comportant une pièce inférieure (U) qui comprend la partie inférieure du dos (U11) et au moins un devant (6, 6a), et présente une seule couture de fermeture (017, 011 a, Ulla, 017a) qui est continue depuis un poignet de manche (10) jusqu'à l'autre poignet de manche (10a) en passant par le dos (011, U11).

2. Pièce de vêtement pour le haut du corps selon la revendication 1, dans laquelle d'une part les deux manches (1, 1a) forment un ensemble sans couture avec les parties larges du haut des manches (09, 09a) et à la partie supérieure du dos (011) de la pièce supérieure pour constituer une seule pièce, ainsi que d'autre part la partie inférieure du dos (U11) et les devants (6, 6a) de la pièce inférieure (U).

3. Pièce de vêtement pour le haut du corps selon la revendication 1 ou 2, dans laquelle la pièce supérieure (0) et la pièce inférieure (U) sont assemblées entre elles par deux coutures d'assemblage et par la seule couture de fermeture (017, Oiia, U11a, 017a).

4. Pièce de vêtement pour le haut du corps selon l'une des revendications 1 à 3, dans laquelle la pièce supérieure (0) présente des deux côtés, à partir d'une encolure (01, 02, 02a) et sur le bord qui suit les devants (6, 6a) jusqu'à un bord de fermeture des manches (017, 017a), des échancrures en courbe (03 à 08 et 03a à 08a), la pièce inférieure (U) présentant des contre-échancrures (U3 à U8 et U3a à U8a) correspondantes.

5. Pièce de vêtement pour le haut du corps selon la revendication 4, dans laquelle les échancrures (03 à 08 et 03a à 08a) ainsi que les contre-échancrures (U3 à U8 et U3a à U8a) comportent une pièce formant l'épaule (03, 03a, U3, U3a) et les devants (6, 6a) de la pièce inférieure (U) présentent une partie (U2, U2a) de l'encolure (01, 02, 02a, U2, U2a).

6. Pièce de vêtement pour le haut du corps selon l'une des revendications 1 à 5 dans laquelle une couture de pièce d'épaule qui suit la pièce formant l'épaule (03, 03a, U3, U3a) et qui fait partie d'une couture d'assemblage entre la pièce supérieure (0) et la pièce inférieure (U), se prolonge en arrondi sous les découpes des manches (06, 06a, U6, U6a) par une emmanchure du dos (5).

7. Pièce de vêtement pour le haut du corps selon l'une des revendications 4 à 6, dans laquelle une couture d'assemblage suit les échancrures et contre-échancrures et la couture de fermeture s'étend à partir d'un poignet de manche (10) le long des bords de fermeture d'une manche (017), des bords de fermeture (011 a, U11 a) du dos (5) et de la partie du dos (011) entre la pièce supérieure (0) et la pièce inférieure (U) ainsi que le long des bords de fermeture de l'autre manche (017a).

8. Pièce de vêtement pour le haut du corps selon l'une des revendications 1 à 7, dans laquelle la pièce inférieure (U) présente des pinces (U15, U15a) entre les devants (6, 6a) et le dos (5).

9. Procédé de fabrication d'une pièce de vêtement pour le haut du corps comportant un devant, un dos et des manches, dans lequel une pièce supérieure (0) qui. comporte les deux manches (1, 1a), des parties larges du haut des manches (09, 09a) et une partie supérieure du dos (011), est assemblée par une couture de fermeture unique (017, 011 a, U11a, 017a) à une pièce inférieure (U) qui comporte la partie inférieure du dos (U11) et les devants (6, 6a), ladite couture de fermeture étant continue depuis un poignet de manche (10) jusqu'à l'autre poignet de manche (10a), en passant par les bords de fermeture des manches (017, 017a) et les bords du dos.

10. Procédé selon la revendication 9, dans lequel les manches (1, 1a) et la partie supérieure du dos (011) sont coupées en une seule pièce avec les parties larges du haut des manches (09, 09a) avec lesquelles elles forment un ensemble sans couture constituant une pièce supérieure (0) d'un seul tenant, et la partie inférieure du dos (U11) est coupée en une seule pièce avec les devants (6, 6a) et assemblée à -ceux-ci sans couture pour former une pièce inférieure (U) d'un seul tenant.

11. Procédé selon la revendication 9 ou 10 dans lequel la pièce supérieure (0) est cousue à la pièce inférieure (0) par deux coutures d'assemblage et par la couture de fermeture unique.

12. Procédé selon l'une des revendications 9 à 11, dans lequel la pièce supérieure et la pièce inférieure sont cousues en une première opération, par une première couture d'assemblage le long de leurs bords découpés en courbe, ladite couture d'assemblage allant d'une encolure par une pièce formant épaule et par une emmanchure du dos jusqu'à un bord de fermeture de manche, en une deuxième opération, par une deuxième couture d'assemblage le long de bords convenablement découpés entre l'encolure et l'autre bord de fermeture de manche, et en une troisième opération, par la couture de fermeture le long des bords de fermeture de manche, des bords du dos et des bords de fermeture de l'autre manche.

13. Procédé selon la revendication 12, dans lequel au cours de la première et de la deuxième opération, on coud à partir de l'encolure et, au cours de la troisième opération, à partir du poignet de manche.

14. Pièce d'étoffe découpée pour la mise en oeuvre du procédé selon la revendication 9 qui en tant que pièce supérieure (0), comporte les manches (1, ia), des parties larges du haut des manches (09), 09a) et une partie supérieure du dos (011).

15. Pièce d'étoffe selon la revendication 14, dans laquelle les manches (1, 1a) et la partie supérieure du dos (011) sont coupées en une seule pièce avec les parties larges du haut des manches (09. 09a) avec lesquelles elles forment un ensemble sans couture.

16. Pièce d'étoffe selon la revendication 14 ou 15, dans laquelle l'un des grands côtés (2) comporte une découpe qui présente des deux côtés, à partir d'une encolure (01, 02, 02a), des bords découpés en courbe (03, 08, 03a, 08a) qui, correspondant aux pièces d'épaule (03, 03a), aux arrondis d'épaule (04, 04a), aux arrondis supérieurs des manches (05, 05a), aux découpes des manches dé dessous de bras (06, 06a) et à d'autres arrondis de manche (08, 08a) s'étendent jusqu'aux bords de fermeture des manches (017, 017a) respectifs.

17. Pièce d'étoffe selon la revendication 16, dans laquelle l'autre grand côté (3) de la pièce supérieure (0) comprenant les manches (1, 1a) présente un bord sans découpe.

18. Pièce d'étoffe découpée pour la mise en oeuvre du procédé selon la revendication 9 qui, en tant que pièce inférieure (U), comporte une partie inférieure du dos (U11) et les devants (6, 6a).

19. Pièce d'étoffe selon la revendication 18, dans laquelle les devants (6, 6a) sont découpés en une seule pièce avec la partie inférieure du dos (U11) et forment un ensemble sans couture avec celle-ci.

20. Pièce d'étoffe selon la revendication 18 ou 19, dans laquelle le côté de chaque devant (6, 6a) à assembler à d'autres parties de vêtement présente une découpe qui, partant d'une encolure (U2, U2a), présente des bords (U3-U8, U3a-U8a) découpés en courbe qui, formant les pièces d'épaule (U3, U3a), les arrondis d'épaule (U4, U4a), les arrondis supérieurs de manches (U5, U5a), les découpes de devant des dessous de bras des manches (U6, U6a) et les arrondis inférieurs des manches (U8, U8a), s'étendent jusqu'à un bord de fermeture du dos (Ulla).

21. Pièce d'étoffe selon la revendication 20, dans laquelle la partie inférieure du dos se situe entre les découpes et les découpes d'encolure (U2, U2a) suivent les côtés libres extérieurs des devants (6, 6a).

22. Pièce d'étoffe selon la revendication 20 ou 21 dans laquelle les bords découpés (U3-U8, U3a-U8a) des devants (6, 6a) et le bord de fermeture du dos (U11a) sont conformés pour s'appliquer à, et être cousus avec, des bords de forme correspondante d'autres parties de la pièce de vêtement.
